# EUROPÄISCHE PATENTSCHRIFT

(11) **EP 0 691 662 B1**
(45) Veröffentlichungstag und Bekanntmachung des Hinweises auf die Patenterteilung: **19.09.2001**
(21) Anmeldenummer: 95109486.1
(22) Anmeldetag: 20.06.1995
(51) Int. Cl.: H01F 3/08, H01H 83/14

(54) **Summenstromwandler für elektronische Schutzgeräte**
Differential transformer for electronic protection device
Transformateur différentiel pour appareil de protection électronique

(30) Priorität: 06.07.1994 DE 4423622
(43) Veröffentlichungstag der Anmeldung: 10.01.1996
(73) Patentinhaber: Vacuumschmelze GmbH, 63450 Hanau (DE)
(72) Erfinder: Brunner, Markus, Dipl.-Ing., D-63856 Bessenbach (DE)
(74) Vertreter: Patentanwälte Westphal, Mussgnug & Partner

(56) Entgegenhaltungen:
- EP-A- 0 392 204
- US-A- 5 110 378
- US-A- 5 235 488
- PATENT ABSTRACTS OF JAPAN vol. 005 no. 063 (E-054) ,28.April 1981 & JP-A-56 012705 (TOSHIBA CORP) 7.Februar 1981,
- PATENT ABSTRACTS OF JAPAN vol. 016 no. 022 (E-1156) ,20.Januar 1992 & JP-A-03 238805 (TOSHIBA CORP) 24.Oktober 1991,
- DATABASE WPI Section Ch, Week 7714 Derwent Publications Ltd., London, GB; Class L03, AN 77-24098Y & JP-A-52 022 793 ( MATSUSHITA ELEC IND KK) , 21.Februar 1977

## Beschreibung

Die Erfindung betrifft einen Summenstromwandler mit einem bewickelten, in sich geschlossenen Kern aus hochpermeablem weichmagnetischen Material zur Erfassung des Summenstromes von durch den Kern hindurchtretenden Stromleitungen, bei dem die Wicklung des Kerns über einen Verstärker an einen Schutzschalter angeschlossen ist.

Ein derartiger Summenstromwandler ist in WO 93/16479 beschrieben. Der Kern für diesen bekannten Summenstromwandler kann wahlweise aus gesintertem, ferromagnetischem Material, aus aufeinandergestapelten Scheiben oder gewickelten Bändern oder Drähten bestehen. In US 5 235 488 ist ein Summenstromwandler mit einem gewickelten Kern aus einer Eisen-Nickel-Legierung beschrieben. Allen diesen Kernen ist gemeinsam, daß entweder durch kleine Luftspalte im Material oder durch die Aufteilung in Scheiben oder durch Wickeln Isolierschichten vorgesehen sind, die durch das einwirkende Wechselfeld induzierte Wirbelströme im Material vermindern. Dies hat zur Folge, daß derartige Kerne - besonders wegen ihrer kleinen Abmessungen - eine geringe mechanische Festigkeit aufweisen und daher gegen Schockbeanspruchungen empfindlich sind und auch für die Bewicklung eine geringe Festigkeit aufweisen.

Wenn ein Summenstromwandler an den Eingang eines Verstärkers angeschlossen wird, die Leistung für das Schalten eines Relais also nicht dem Kern selbst entnommen wird, so benötigt er eine relativ geringe Übertragungsleistung und kann daher mit kleinen Abmessungen ausgeführt werden. Die Verkleinerung der Abmessungen wird im wesentlichen begrenzt durch die damit verbundene mechanische Schwächung des Summenstromwandlerkerns und durch die unvermeidliche Erhöhung des ohmschen Widerstandes der Wicklung, da diese dann aus relativ dünnen Drähten bestehen muß. Dieser ohmsche Widerstand der Wicklung des Summenstromwandlerkerns ist aber unter anderem maßgebend für den Verstärkungsfaktor des nachgeschalteten Verstärkers. Da der ohmsche Widerstand sich mit der Temperatur ändert, wird auch der Verstärker einen Temperaturgang aufweisen, so daß die Genauigkeit der Auslösecharakteristik darunter leidet.

In EP 0 392 204 A2 wird die Verwendung einer feinkristallinen Eisenlegierung als Material für einen Magnetkern eines Fehlerstrom-Schutzschalters beschrieben. Um eine geringe Temperaturabhängigkeit der magnetischen Eigenschaften des Kerns zu erzielen, wird als Material eine Nickel-Eisen-Legierung mit ca. 77 Prozent Nickel eingesetzt. Das Material wird einer aufwendigen Glühbehandlung unterzogen.

Aufgabe der vorliegenden Erfindung ist es nun, einen Summenstromwandler anzugeben, der relativ kleine Abmessungen haben kann und trotzdem einen mechanisch festen Kern und einen geringen Temperaturgang besitzt.

Diese Aufgabe wird erfindungsgemäß dadurch gelöst, daß der Kern massiv, das heißt ohne isolierende Zwischenlagen oder Luftspalte, die den Kernquerschnitt aufteilen, ausgebildet ist, daß das Material des Kerns aus einer metallischen Legierung mit einem Gehalt von mindstens 40 Prozent Nickel besteht, das einen positiven Temperaturkoeffizienten des elektrischen Widerstandes besitzt, und daß die Wandstärke im Verhältnis zum mittleren geometrischen Durchmesser des Kerns so gewählt ist, daß sie nicht kleiner als das 0,01-fache und nicht größer als das 0,5-fache des mittleren geometrischen Durchmessers beträgt.

Vorteilhafte Weiterbildungen der Erfindung sind in den Unteransprüchen beschrieben.
Fig. 1 zeigt die Schaltung des Summenstromwandlers beim Einsatz für eine elektronische Schutzeinrichtung;
Fig. 2 enthält ein Ersatzschaltbild zur Erläuterung der Wirkungsweise;
in den Fig. 3 bis 5 sind mögliche weitere Kernformen dargestellt und
in Fig. 6 ist der Temperaturgang eines erfindungsgemäßen Kerns dargestellt.

Der Summenstromwandler 1 in Fig. 1 besteht aus einem Kern 2 mit einer Wicklung 3. Durch den Kern sind Stromleitungen 5 und 6 hindurchgeführt, die über einen Schutzschalter 7 eine Wechselspannungsquelle 8 mit einem Verbraucher 9 verbinden. An die Stromleitungen 5 und 6 sind die Versorgungsleitungen eines Verstärkers 10 angeschlossen, dessen Eingangsleitungen mit der Wicklung 3 des Summenstromwandlers 1 und dessen Ausgangsleitungen mit der Ausschaltwicklung 11 des Schutzschalters 7 verbunden sind.

Wenn der Summenstrom, der durch die in den Stromleitungen 5 und 6 fließenden Ströme beispielsweise infolge eines Erdschlusses nicht Null ist, so wird in dem Kern 2 des Summenstromwandlers 1 ein Wechselfluß erzeugt, der eine Spannung in der Wicklung 3 induziert, die ihrerseits über den Verstärker 10 die Auslösung des Schutzschalters 7 bewirkt.

Bei Verwendung eines Massivkerns aus einer metallischen Legierung mit hohem Nickelgehalt ergibt sich ein Ersatzschaltbild für die Schaltung, wie es in Fig. 2 dargestellt ist. Hochnickelhaltige metallische Nickel-Eisen-Legierungen besitzen eine magnetische Permeabilität, deren Werte um Größenordnungen höher sind, als sie für den Einsatz als Kern eines Summenstromwandlers benötigt werden. Der Kern 2 besitzt damit eine sehr hohe Induktivität. Da er jedoch massiv ausgeführt ist, bewirkt ein Fluß in dem Kern 2, daß sich Wirbelströme ausbreiten können, da sie durch Luftspalte oder andere isolierende Schichten, die den Kernquerschnitt aufteilen, nicht gehindert werden. Diese Wirbelströme erzeugen ein Gegenfeld zu dem durch den Summenstrom bedingten Wechselfeld in dem Kern 2; sie werden nur begrenzt durch den elektrischen Widerstand des Materials, aus dem der Kern 2 besteht. Im Ersatzschaltbild ist der Kern 2 daher durch einen ohmschen Widerstand R2 und eine Induktivität L2 dargestellt. Die Wicklung 3 ist im Ersatzschaltbild nach Fig. 2 aufgeteilt in eine Induktivität N3 und einen Widerstand R3, der den Kupferwiderstand der Wicklung kennzeichnet.

Es wird angenommen, daß die Schaltung in Fig. 2 so abgestimmt ist, daß bei dem gewünschten maximalen Summenstromwert eine Auslösung des Schutzschalters 7 über den Verstärker 10 erfolgt. Wenn sich nun die Umgebungstemperatur erhöht, erhöht sich auch der Kupferwiderstand R3 der Wicklung 3, so daß die Eingangsspannung am Verstärker 10 sinken würde. Andererseits erhöht sich aber auch der Widerstand R2, da das Material des kernes 2 einen positiven Temperaturkoeffizienten des elektrischen Widerstandes besitzt. Die Erhöhung des Widerstandes R2 bedingt aber, daß die Wirbelströme in dem Kern 2 abnehmen und das durch den Summenstrom erzeugte Feld weniger schwächen. Dies bedingt eine höhere Wechselstrompermeabilität des Kernes 2 und führt zu einer Erhöhung der induzierten Spannung in der Wicklung 3 und damit am Eingang des Verstärkers 10. Hieraus ist ersichtlich, daß durch die bewußte Inkaufnahme von nennenswerten Wirbelströmen durch Verwendung eines Massivkerns eine Temperaturkompensation der Schaltung möglich ist; in der Praxis hat sich herausgestellt, daß die Kompensation optimal ist, wenn - abhängig von dem jeweils verwendeten Material und der Kernform - die Wandstärke des Kernes 2 im Verhältnis zu dem mittleren Durchmesser einen Wert im Bereich von 0,01 bis 0,5 aufweist. Die besonders hohe statische Permeabilität der erfindungsgemäß verwendeten hochnickelhaltigen Legierung gestattet es außerdem, den Kern in verschiedenen geometrischen Formen und auch geteilt aus zwei oder mehr Kernteilen zusammenzusetzen.

Der Kern 2 kann zum Beispiel durch Abtrennen von einem Rohr oder durch Fließpressen hergestellt werden.

Fig. 3 zeigt einen geteilten Kern in Kreisform, Fig. 4 einen solchen in Rechteckform und Fig. 5 einen Kern aus zwei U-Hälften, die überlappt zusammenzusetzen sind. Diese Kerne besitzen den Vorteil, daß die Wicklung in bekannter Weise leichter aufzubringen ist und daß sie fertig gewickelt über die Kernteile geschoben werden kann. Der Überlappungsbereich in Fig. 5 bewirkt zwar, daß auf einem Teil des Kerns ein wenn auch kleiner Luftspalt vorhanden ist. Eine wesentliche Verminderung der Wirbelströme tritt dadurch nicht ein eintreten, so daß nach wie vor die Höhe der Wirbelströme nahezu vollständig von der Leitfähigkeit des Kernmaterials bestimmt wird und der temperatur-kompensierende Effekt erhalten bleibt.

In Fig. 6 ist für ein Ausführungsbeispiel eines erfindungsgemäßen Kerns mit 1000 Windungen für die Wicklung 3 und einem Wicklungswiderstand von 50 Ohm sowie einem Kernquerschnitt von 0,03 cm² und einer Eisenlänge von 4,15 cm, die Ausgangsspannung des Verstärkers 10, also die Spannung an der Wicklung 11 des Schutzschalters 7 abhängig von der Wechselstrompermeabilität dargestellt, die sich durch unterschiedliches Kernmaterial, unterschiedliche Glühbehandlungen ergeben kann. Die ausgezogene Kurve ist damit die Ausgangsspannung bei Raumtemperatur, die gestrichelten Kurven ergeben sich, wenn man eine Temperatur von +70° bzw. -20°C zugrundelegt. Man sieht hier einerseits, daß eine sehr gute Kompensation des Temperaturganges ermöglicht wird, und daß andererseits bei einer Wechselstrompermeabilität von mehr als 15 000 oder 20 000 keine wesentliche Änderung der Ausgangsspannung mehr auftritt, so daß bei diesem Anwendungsfall ohne weiteres die zur Temperaturkompensation verwendete Schwächung der statischen Permeabilität des Kernmaterials durch die im Massivkern auftretenden Wirbelströme in Kauf genommen werden kann.

Dies gilt umso mehr, als tatsächlich Verluste durch Wirbelströme nur auftreten, wenn ein Fehlerfall, d. h. ein Summenstrom verschieden von Null, vorliegt, so daß also nur kurzzeitig vom Auftreten des Fehlers bis zum Abschalten des Schutzschalters 7 ein Fluß im Kern 2 vorhanden ist. Eine Aufheizung des Kerns 2 im Normalbetrieb des Summenstromwandlers findet also nicht statt. Durch die Verwendung des erfindungsgemäßen Summenstromwandlers wird erreicht, daß man einerseits einen mechanisch sehr festen, praktisch direkt bewickelbaren Kern besitzt und außerdem den Temperaturgang bedingt durch den ohmschen Widerstand der Wicklung des Summenstromwandlerkerns ausgleichen kann.

## Patentansprüche

1. Summenstromwandler (1) mit einem bewickelten, in sich geschlossenen Kern (2) aus hochpermeablem weichmagnetischem Material zur Erfassung des Summenstromes von durch den Kern (2) hindurchtretenden Stromleitungen (5, 6), bei dem die Wicklung des Kerns (2) über einen Verstärker (10) an einen Schutzschlater (7) angeschlossen ist,
**dadurch gekennzeichnet**,
- daß der Kern (2) massiv, das heißt ohne isolierende Zwischenlagen oder Luftspalte, die den Kernquerschnitt aufteilen, ausgebildet ist,
- daß das Material des Kerns (2) aus einer metallischen Legierung mit einem Gehalt von mindestens 40 Prozent Nickel besteht, das einen positiven Temperaturkoeffizienten des elektrischen Widerstandes besitzt,
- daß die Wandstärke im Verhältnis zum mittleren geometrischen Durchmesser des Kerns (2) so gewählt ist, daß sie nicht kleiner als das 0,01-fache und nicht größer als das 0,5-fache des mittleren geometrischen Durchmessers beträgt.

2. Summenstromwandler nach Anspruch 1,
**dadurch gekennzeichnet,**
**daß** der Kern (2) aus mehreren Teilen zusammengesetzt ist.

3. Summenstromwandler nach Anspruch 1,
**dadurch gekennzeichnet,**
**daß** der Kern (2) kreisförmig ausgebildet ist und durch Abrennen von einem Rohr hergestellt ist.

4. Summenstromwandler nach Anspruch 1,
**dadurch gekennzeichnet,**
**daß** der Kern (2) durch Fließpressen hergestellt ist.

## Claims

1. Differential-current transformer (1) with a wound, self-contained core (2) made from high-permeability soft magnetic material for monitoring the differential current flowing in conductors (5, 6) passing through the core (2), the winding of the core (2) being connected to a protective switch (7) via an amplifier (10), **characterised in that**:
- the core (2) is made solid, that is without intermediate insulating layers or air gaps, which divide up the cross section of the core,
- the material of the core (2) consists of a metallic alloy with at least 40 percent nickel content, which has a positive temperature coefficient of electrical resistance,
- the wall thickness in comparison to the average geometrical diameter of the core (2) is chosen such that it is not less than 0.01 times and not greater than 0.5 times the average geometrical diameter.

2. Differential-current transformer according to Claim 1, **characterised in that** the core (2) is made up of several parts.

3. Differential-current transformer according to Claim 1, **characterised in that** the core (2) is made in the form of a circle and is manufactured by cutting from a tube.

4. Differential-current transformer according to Claim 1, **characterised in that** the core (2) is manufactured by extrusion.

## Revendications

1. Transformateur différentiel (1) comportant un noyau (2), fermé sur lui-même, portant un enroulement, le noyau étant réalisé en une matière à aimantation douce très perméable pour détecter le courant différentiel de lignes électriques (5, 6) traversant le noyau (2), l'enroulement du noyau (2) étant raccordé par l'intermédiaire d'un amplificateur (10) à un disjoncteur (7),
**caractérisé en ce que**
- le noyau (2) est massif, sans couches intermédiaires isolantes, ni entrefer divisant la section du noyau,
- la matière du noyau (2) est un alliage métallique avec une teneur d'au moins 40 pour-cent de nickel dont la résistance électrique possède un coefficient de température positif,
- l'épaisseur de la paroi par rapport au diamètre géométrique moyen du noyau (2) est choisie pour ne pas être inférieure à 0,01 fois et non supérieure à 0,5 fois le diamètre géométrique moyen.

2. Transformateur différentiel selon la revendication 1,
**caractérisé en ce que**
le noyau (2) est formé de plusieurs parties.

3. Transformateur différentiel selon la revendication 1,
**caractérisé en ce que**
le noyau (2) à une forme circulaire et est réalisé en coupant un tube.

4. Transformateur différentiel selon la revendication 1,
**caractérisé en ce que**
le noyau (2) est fabriqué par fluage à la presse.
